# EUROPÄISCHE PATENTSCHRIFT

(11) **EP 1 043 073 B1**
(45) Veröffentlichungstag und Bekanntmachung des Hinweises auf die Patenterteilung: **27.07.2005**
(21) Anmeldenummer: 00106282.7
(22) Anmeldetag: 23.03.2000
(51) Int. Cl.: B04B 5/10, B03B 5/00, B02C 17/16

(54) **Nassklassiereinrichtung mit integriertem Mahlwerk**
Wet classifying device with integrated grinder
Dispositif de classification humide avec broyeur intégré

(30) Priorität: 27.03.1999 DE 19914089
(43) Veröffentlichungstag der Anmeldung: 11.10.2000
(73) Patentinhaber: Krettek, Guntram, 41749 Viersen (DE)
(72) Erfinder: Krettek, Guntram, 41749 Viersen (DE)
(74) Vertreter: Patentanwälte Hauck, Graalfs, Wehnert, Döring, Siemons, Schildberg

(56) Entgegenhaltungen:
- DE-A- 2 645 622
- DE-A- 3 827 558
- DE-C- 576 946
- GB-A- 176 903

## Beschreibung

Die vorliegende Erfindung betrifft eine Naßklassiereinrichtung mit den Merkmalen des Oberbegriffs von Patentanspruch 1.

Eine derartige Naßklassiereinrichtung ist bekannt. Sie findet beispielsweise zur Abtrennung des Grobanteils von Pulvern, wie Titandioxid, Verwendung. So finden heutzutage immer mehr ultrafeine Materialien mit einer Partikelgröße zwischen 0,1-5 µm Verwendung. Derartige Partikelgrößen können durch Feinmahlen von Rohsubstanzen erzielt werden, was jedoch mit relativ hohen Betriebskosten verbunden ist, da hierzu sehr viel Energie verbraucht wird, Kühlsysteme benötigt werden, eine relativ starke Verschmutzung der Umwelt gegeben ist und ein großer Anteil von Partikeln mit Untergröße erzeugt wird etc. Derartige Probleme treten bei Naßklassierzentrifugen nicht auf. Hierbei wird der Feststoff (Pulver) mit einer Flüssigkeit (üblicherweise Wasser) in einem Vormischtank vermischt, um eine Suspension zu erhalten. Die Suspension wird, falls erforderlich, in einem nachfolgenden Verdünnungstank verdünnt und dann in die als Zentrifuge ausgebildete Naßklassiereinrichtung eingeführt. Innerhalb der rotierenden Schleudertrommel werden die schwereren und gröberen Partikel schneller als die leichteren und feineren der Suspension radial nach außen gegen die Trommelwand geführt, wo sie sich als Sediment absetzen. Das Sediment wird in Reinigungsphasen der Naßklassiereinrichtung von der Trommelwand gelöst, wobei hierzu, je nach Ausführungsform, Reinigungsflüssigkeiten, mechanische Reinigungseinrichtungen, wie Messer etc., eingesetzt werden. Das in der Reinigungsflüssigkeit redispergierte Sediment wird schließlich aus der Schleudertrommel abgeführt und beispielsweise einer getrennt angeordneten Kugelmühle zugeführt, in der der Grobanteil der redispergierten Suspension gemahlen wird. Die aufbereitete Suspension kann dann erneut in das System eingeführt werden, beispielsweise dem Vormischtank zugeführt werden.

Die klassierte Suspension wird während des Klassiervorganges kontinuierlich von der Naßklassiereinrichtung abgezogen und der weiteren Verwendung zugeführt.

Wie vorstehend erläutert, ist bei dieser Vorgehensweise wenn man den Grobanteil des Sedimentes der redispergierten Suspension weiterverarbeiten will - eine von der eigentlichen Naßklassiereinrichtung getrennte Mahleinrichtung, beispielsweise eine Kugelmühle, erforderlich. Dieser muß die redispergierte Suspension mit dem darin enthaltenen Sedimentkuchen über ein Rohrsystem zugeführt werden, und die aufbereitete Suspension muß hiervon wieder über ein Rohrsystem abgezogen werden. Dies ist aufwendig, so daß eine derartige Anlage nicht nur mit hohen Einrichtungskosten, sondern auch mit hohen Betriebskosten verbunden ist, da eine Kugelmühle einen hohen Energieverbrauch hat. Insbesondere treten hierbei sehr hohe Reinigungskosten bei Produktwechsel auf.

Desweiteren ist eine Naßklassiereinrichtung aus der DE 26 45 622 A bekannt, die die Merkmale des Oberbegriffs von Patentanspruch 1 aufweist. Bei dieser bekannten Naßklassiereinrichtung ist ein Mahlwerk oberhalb der eigentlichen Naßklassiereinrichtung angeordnet und dient zum Mahlen der in die Naßklassiereinrichtung eingeführten Probe. Dieses Mahlwerk findet somit nicht zum Mahlen des Grobanteiles des Sedimentes der bei der Reinigung entstehenden redispergierten Suspension Verwendung. Vielmehr wird die erhaltene Suspension über die vorgesehene Welle und den vorgesehenen Ablaufstutzen abgeführt und gelangt somit nicht in ein der Naßklassiereinrichtung nachgeschaltetes Mahlwerk.

Der Erfindung liegt die Aufgabe zugrunde, eine Naßklassiereinrichtung der angegebenen Art zu schaffen, die selbst eine Aufbereitung des abgetrennten Grobanteils (Sedimentkuchens) in der beim Reinigungsvorgang entstehenden redispergierten Suspension ermöglicht.

Diese Aufgabe wird erfindungsgemäß bei einer Naßklassiereinrichtung der angegebenen Art durch die kennzeichnenden Merkmale von Patentanspruch 1 gelöst.

In die erfindungsgemäß ausgebildete Naßklassiereinrichtung ist somit eine Zerkleinerungseinrichtung bzw. Mahleinrichtung für den Grobanteil (das Sediment) in der redispergierten Suspension integriert, so daß der mit einer getrennt angeordneten Mahleinrichtung verbundene Aufwand entfällt. Die Mahlwerkkammer für den Grobanteil des Sedimentes in der redispergierten Suspension ist vorzugsweise unterhalb der Schleudertrommel der Naßklassiereinrichtung angeordnet, so daß die den Grobanteil (das Sediment) enthaltende und bei der Reinigung anfallende redispergierte Suspension unmittelbar aus dem Raum innerhalb des Außengehäuses in die Mahlwerkkammer eingeführt werden kann. Der Grobanteil wird dort entsprechend zerkleinert, und die dann erhaltene aufbereitete Suspension wird aus der Mahlwerkkammer abgezogen und beispielsweise wieder im Kreislauf in das System eingeführt, beispielsweise in den Vormischtank aber auch direkt in die Schleudertrommel der Naßklassiereinrichtung.

Der hier verwendete Begriff "in die Naßklassiereinrichtung integriert" soll bedeuten, daß die Mahleinrichtung im oder am Außengehäuse der Naßklassiereinrichtung angeordnet sein kann. Sie kann aber auch im Abstand vom Außengehäuse vorgesehen sein, wenn sie beispielsweise von der Welle der Schleudertrommel betrieben wird. Wichtig ist, daß Klassiereinrichtung und Mahlwerk letztendlich eine Einheit bilden, so daß die Abführung für die bei der Reinigung entstehende Suspension in die Mahlwerkkammer mündet.

Innerhalb der Mahlwerkkammer befindet sich mindestens ein rotierendes Element, das den Grobanteil (Sedimentkuchen) zerkleinert bzw. feinmahlt oder diesen Vorgang unterstützt. Wenn daher in dieser Beschreibung der Begriff "Mahlwerk" verwendet wird, so ist hiermit allgemein eine Einrichtung gemeint, die selbst den Zerkleinerungs- bzw. Mahlvorgang durchführt oder diesen lediglich unterstützt. Im letztgenannten Fall kann es sich beispielsweise um ein in der Mahlwerkkammer rotierendes Element handeln, das in der in der Mahlwerkkammer befindlichen Suspension rotiert und zusätzliche Mahlelemente, wie beispielsweise Kugeln oder Perlen, die in der Kammer frei beweglich sind, in Schwebe hält, damit diese Kugeln bzw. Perlen den eigentlichen Mahlvorgang durchführen können.

Zweckmäßigerweise sitzt das Mahlwerk auf der Antriebswelle für die Schleudertrommel. Schleudertrommel und Mahlwerk können somit bei dieser Ausführungsform über eine einzige Antriebseinrichtung (Elektromotor) angetrieben werden, so daß sich beträchtliche Installations und Betriebskosten einsparen lassen.

Um zu verhindern, daß sich das Mahlwerk bei dieser Ausführungsform immer zusammen mit der Schleudertrommel dreht, d.h. auch während des Klassiervorganges, während dem das Mahlwerk nicht benötigt wird, da keine redispergierte Suspension anfällt (dies geschieht nur während der Reinigungsphase), ist das rotierende Mahlwerk vorzugsweise so gesteuert, daß es sich nur während der Reinigungsphase der Naßklassiereinrichtung dreht. Dies wird zweckmäßigerweise dadurch erreicht, daß das rotierende Mahlwerk über eine drehzahlabhängige Kupplung mit der Schleudertrommelantriebswelle verbunden ist. Es kann dann so vorgegangen werden, daß bei hohen Drehzahlen, bei denen die Schleudertrommel den Klassiervorgang durchführt, die Mahlwerkkupplung ausgerückt ist, so daß sich das Mahlwerk nicht dreht, und bei niedrigeren Drehzahlen der Schleudertrommel, die während der Reinigungsphase Anwendung finden, die Kupplung eingerückt ist, so daß das Mahlwerk gedreht wird. Wie erwähnt, fällt in dieser Phase redispergierte, den Sedimentkuchen enthaltende Suspension an, deren Grobanteil vom Mahlwerk in der Mahlwerkkammer zermahlen werden kann.

Bei einer besonders bevorzugten Ausführungsform der Erfindung weist das Mahlwerk eine Drehscheibe sowie eine Vielzahl von Mahlperlen auf. Die Drehscheibe ist auf der Antriebswelle für die Schleudertrommel und ist so gesteuert, daß sie während der Reinigungsphase der Naßklassiereinrichtung rotiert. Durch die Rotation dieser Drehscheibe in der mit der Suspension gefüllten Mahlwerkkammer werden die frei in der Kammer beweglichen Mahlperlen in Schwebe gehalten und zermahlen den Grobanteil.

Der Boden des Außengehäuses der Naßklassiereinrichtung ist zweckmäßigerweise zur Mitte hin geneigt und weist dort die Abführung (Eintrittsöffnung) in die Mahlwerkkammer auf. Die während der Reinigungsphase entstehende redispergierte Suspension, die aus der Schleudertrommel austritt, kann sich somit innerhalb des Außengehäuses durch Schwerkraftwirkung im mittleren Bereich des Bodens des Außengehäuses sammeln und dort über die vorgesehene Eintrittsöffnung in die Mahrwerkkammer eindringen.

Aus der Schleudertrommel in den diese umgebenden Raum innerhalb des Außengehäuses gelangt die redispergierte Suspension vorzugsweise über Austrittsöffnungen, die im oberen und unteren Bereich der Schleudertrommel vorgesehen sind.

Wie erwähnt, gelangt die Suspension dann durch Schwerkraftwirkung in den mittleren Bodenbereich des Außengehäuses und von dort in die Mahlwerkkammer.

Dadurch, daß die Abführung (Eintrittsöffnung) in die Mahlwerkkammer mittig angeordnet ist, wird der eigentliche Mahlvorgang, der überwiegend im radial äußeren Bereich der Mahlwerkkammer stattfindet, nicht beeinflußt. Dies trifft auch auf die Abführung der aufbereiteten redispergierten Suspension mit gemahlenem Grobanteil aus der Mahlwerkkammer zu, die ebenfalls mittig in der Mahlwerkkammer angeordnet ist. Zweckmäßigerweise umgeben die Eintrittsöffnung und die Austrittsöffnung die Antriebswelle für die Schleudertrommel und das Mahlwerk. Die Austrittsöffnung ist zweckmäßigerweise in bezug auf den Kammerboden erhöht angeordnet, was weiter dazu beiträgt, daß die in der Kammer befindlichen Mahlperlen nicht aus der Kammer entweichen können.

Bei Beendigung der Reinigungsphase (Redispersionsphase) wird die Zufuhr an Suspension zur Mahlwerkkammer gestoppt, so daß die Mahlwerkkammer allmählich leerläuft. Die Mahlperlen sammeln sich dabei im unteren Bereich der Kammer an und können nicht über die Austrittsöffnung entweichen.

Wesentlich ist, daß bei der hier beschriebenen Einrichtung in der Reinigungsphase eine den Sedimentkuchen enthaltende Suspension gebildet wird. Im Normalfall wird daher der Klassiereinrichtung während der Reinigungsphase eine Reinigungsflüssigkeit zugeführt, die die entsprechende Suspension bildet. Unter dem hier verwendeten Begriff "Reinigungsvorrichtung" soll daher ganz allgemein auch eine Vorrichtung bzw. Einrichtung verstanden werden, die lediglich zur Einführung von Reinigungsflüssigkeit dient. Mechanische Reinigungseinrichtungen, beispielsweise Messer, Kratzer, Werkzeuge zum Verwirbeln, zum Einschneiden in den Sedimentationskuchen etc., können zusätzlich vorgesehen sein, insbesondere auch Reinigungslanzen etc.

Das rotierende Element der Mahlwerkkammer kann auch fest mit der Antriebswelle verbunden sein. Hierbei läuft somit das rotierende Element in der Klassierphase mit. Dabei ist der Raum der Mahlwerkkammer vorzugsweise ausreichend groß bemessen, so daß in der Mahlwerkkammer angeordnete Perlen sich durch Schwerkraft ablagern können, wenn keine Flüssig keit in der Mahlwerkkammer angeordnet ist. Bei dieser Ausführungsform befindet sich daher während der Klassierphase keine Flüssigkeit in der Mahlwerkkammer.

Ferner besitzt die Mahlwerkkammer zweckmäßigerweise eine Restentleerungseinrichtung mit Rückhaltesieb, die mit Hilfe eines Ventils geschlossen oder geöffnet werden kann.

Wie vorstehend erläutert, ist bei einer bevorzugten Ausführungsform der Erfindung die Mahlwerkkammer unterhalb der Schleudertrommel oder auch unterhalb des Außengehäuses der Klassiereinrichtung angeordnet. Bei einer anderen Ausführungsform ist die Mahlwerkkammer oberhalb der Schleudertrommel vorgesehen. Bei dieser Ausführungsform kann die klassierte Suspension nicht mehr durch Schwerkraftwirkung in die Mahlwerkkammer gelangen, sondern muß hochgepumpt werden.

Noch eine weitere Ausführungsform besitzt sowohl eine oberhalb der Schleudertrommel als auch eine unterhalb der Schleudertrommel angeordnete Mahlwerkeinrichtung. Hierbei kann die oberhalb der Schleudertrommel angeordnete Mahlwerkeinrichtung zum Anmahlen bzw. Vorzerkleinern der gesamten Suspension verwendet werden, während die unterhalb angeordnete Mahlwerkeinrichtung zur Zerkleinerung nur des Grobanteils des Sedimentes in des redispergierten Suspension eingesetzt wird.

Die Erfindung wird nachfolgend anhand eines Ausführungsbeispieles im einzelnen beschrieben. Die einzige Figur zeigt einen schematischen Vertikalschnitt durch eine Naßklassiereinrichtung mit integrierter Mahleinrichtung.

Die in der Figur dargestellte Naßklassiereinrichtung 1 besitzt ein Außengehäuse 2, in dem eine Schleudertrommel 3 in Vertikalanordnung vorgesehen ist. Die Schleudertrommel 3 ist mit Hilfe einer Nabe 6 an einer sich vertikal durch das Außengehäuse 2 erstreckenden Antriebswelle 7 befestigt. Die Antriebswelle 7 wird von einem geeigneten Elektromotor (nicht gezeigt) angetrieben, so daß sie die Schleudertrommel 3 in Drehungen versetzt. Bei 8 ist ein entsprechendes Wellenlager dargestellt.

Auf der Oberseite des Außengehäuses 2 befindet sich eine Feststoffeinführung 9, die für das Klassieren keine Bedeutung hat. Eine zu klassierende Suspension wird über eine ebenfalls an der Oberseite des Außengehäuses angeordnete Suspensionszuführung 10 in die Schleudertrommel 3 eingeführt. Diese Suspension kann beispielsweise in einem vorgeschalteten Behälter hergestellt worden sein. Die Suspensionszuführung 10 an der Oberseite des Außengehäuses 2 dient ebenfalls als Flüssigkeitszuführung 10, mittels der eine Reinigungsflüssigkeit eingeführt wird.

Mit der Zuführung 9 wird ein Feststoff eingeführt, wenn die Naßklassiereinrichtung als Dispergiereinrichtung zur Herstellung der Suspension dienen soll. Hierbei wird die zu klassierende Suspension selbst in der Klassiereinrichtung hergestellt. Die erforderliche Flüssigkeit wird dabei über die Flüssigkeitszuführung 10 eingeführt, wobei eine geeignete Dispergiervorrichtung 11 die zu klassierende Suspension herstellt.

Für den vorliegenden Fall sei davon ausgegangen, daß über die Zuführung 10 bereits die zu klassierende Suspension eingeführt wird.

Die Schleudertrommel 3 hat durch horizontale Trennwände 4 voneinander getrennte Kammern 5, die zur Aufnahme des abgetrennten Grobanteils (Sedimentes) dienen. Der Grobanteil lagert sich dort ab, weil er durch die beim Rotieren der Schleudertrommel entstehenden Zentrifugalkräfte nach außen geschleudert wird. Die nach dem Abtrennen des Grobanteils verbleibende klassierte Suspension wird über z.B. eine Leitung 22 abgezogen.

Zur Inbetriebnahme der Naßklassiereinrichtung wird die Schleudertrommel auf die Klassierdrehzahl gebracht, wonach kontinuierlich zu klassierende Suspension eingefüllt wird. Bei diesem Vorgang wird Sediment in den Kammern 5 abgelagert.

Um das abgelagerte Sediment aus den Kammern 5 zu entfernen, wird eine Reinigungsphase durchgeführt. Hierbei wird die Drehzahl der Antriebswelle 7 abgesenkt, und über die Zuführung 10 wird eine Reinigungsflüssigkeit in die Schleudertrommel 3 eingeführt, und zwar über eine axial angeordnete Flüssigkeitsleitung 12, wobei die Reinigungsflüssigkeit am unteren Ende 13 der Flüssigkeitsleitung bzw. über Öffnungen, die über deren Länge verteilt sind, austritt. Das die Flüssigkeitsleitung 12 bildende Element ist ferner mit seitlich ausklappbaren Messern 14 versehen, die in der Figur im ausgeklappten Zustand dargestellt sind. Diese Messer schneiden im ausgeklappten Zustand in das abgesetzte Sediment ein und lösen auf diese Weise in Verbindung mit der eingeführten Reinigungsflüssigkeit den Sedimentkuchen ab.

Der abgelöste Sedimentkuchen und die Reinigungsflüssigkeit bilden eine redispergierte Suspension, die die Schleudertrommel 3 am oberen und unteren Ende verläßt, wie bei 16 gezeigt. Diese Suspension gelangt über den zwischen dem Außengehäuse 2 und der Schleudertrommel 3 befindlichen Raum 23 nach unten, sammelt sich im mittleren Bereich des Gehäuses und gelangt von dort über eine Eintrittsöffnung 17 in eine unter dem Außengehäuse 2 angeordnete Mahlwerkkammer 18. Die Mahlwerkkammer 18 enthält eine Drehscheibe 19, die mit der Antriebswelle 7 über eine drehzahlabhängige Kupplung (nicht gezeigt) verbunden ist. Die Kupplung ist dabei so eingestellt, daß sich die Drehscheibe 19 während des Zentrifugierbetriebes (Absetzphase des Sedimentes) nicht zusammen mit der Antriebswelle 7 dreht, sich jedoch zusammen mit dieser bei niedrigeren Drehzahlen während der Reinigungsphase dreht. Während der Reinigungsphase ist daher die Mahlwerkkammer 18 mit redispergierter Suspension gefüllt, die durch die rotierende Drehscheibe 19 agitiert wird. Durch diesen Effekt werden in der Mahlwerkkammer 18 befindliche Mahlperlen 20 in Schwebe gehalten, die den in der Suspension befindlichen Grobanteil zermahlen. Die aufbereitete Suspension gelangt schließlich über eine mittig und erhöht angeordnete Austrittsöffnung 21 aus der Mahlwerkkammer 18 heraus. Sie kann dann im Kreislauf wieder in die Schleudertrommel zurückgeführt werden.

Mit 24 ist eine Abführung für zu klassierende Suspension bezeichnet, die zur Anwendung gelangt, wenn die Suspension selbst in der Einrichtung hergestellt wird. Mit 25 ist eine Restentleerung mit Sieb (Perlen) der Mahlwerkkammer bezeichnet.

## Patentansprüche

1. Naßklassiereinrichtung in Form einer Zentrifuge mit einem stationären Außengehäuse (2), einer im Außengehäuse (2) vertikal angeordneten Schleudertrommel (3), einer Antriebswelle (7) zum Rotierenlassen der Schleudertrommel (3), einer Suspensionszuführung (10), einer Abführung (22) für die klassierte Suspension, einer Reinigungsvorrichtung, einer Abführung (17) für die bei der Reinigung entstehende, das Sediment enthaltende redispergierte Suspenison und einer in die Naßklassiereinrichtung integrierten Mahlwerkkammer (18), **dadurch gekennzeichnet, daß** die Abführung (17) für die bei der Reinigung entstehende, das Sediment enthaltende redispergierte Suspension in die zum Mahlen des Grobanteiles des Sedimentes in der redispergierten Suspension dienende Mahlwerkammer (18) mündet.

2. Naßklassiereinrichtung nach Anspruch 1, **dadurch gekennzeichnet, daß** die Mahlwerkkammer (18) unterhalb der Schleudertrommel (3) angeordnet ist.

3. Naßklassiereinrichtung nach Anspruch 1 oder 2, **dadurch gekennzeichnet, daß** das Mahlwerk ein rotierendes Element, insbesondere eine Drehscheibe (19), sowie eine Vielzahl von Mahlperlen (20) aufweist.

4. Naßklassiereinrichtung nach Anspruch 3, **dadurch gekennzeichnet, daß** das rotierende Element auf der Antriebswelle (7) für die Schleudertrommel (3) sitzt.

5. Naßklassiereinrichtung nach einem der vorangehenden Ansprüche, **dadurch gekennzeichnet, daß** der Boden (15) des Außengehäuses (2) zur Mitte hin geneigt ist und dort die Abführung (17) in die Mahlwerkkammer (18) aufweist.

6. Naßklassiereinrichtung nach einem der vorangehenden Ansprüche, **dadurch gekennzeichnet, daß** die Schleudertrommel (3) im oberen und unteren Bereich eine Austrittsöffnung (16) für die redispergierte Suspension aufweist.

7. Naßklassiereinrichtung nach einem der vorangehenden Ansprüche, **dadurch gekennzeichnet, daß** die Mahlwerkkammer (18) eine mittige Abführung (21) für die aufbereitete redispergierte Suspension aufweist.

8. Naßklassiereinrichtung nach einem der Ansprüche 3-7, **dadurch gekennzeichnet, daß** das rotierende Element (19) so gesteuert ist, daß es sich nur während der Reinigungsphase der Naßklassiereinrichtung dreht.

9. Naßklassiereinrichtung nach einem der Ansprüche 3-8, **dadurch gekennzeichnet, daß** das rotierende Element (19) über eine drehzahlabhängige Kupplung mit der Schleudertrommelantriebswelle (7) verbunden ist.

10. Naßklassiereinrichtung nach einem der Ansprüche 4-8, **dadurch gekennzeichnet, daß** das rotierende Element fest mit der Antriebswelle (7) verbunden ist.

## Claims

1. A wet classifying device formed as a centrifuge with a stationary outer casing (2), a centrifugal drum (3) vertically arranged in the outer casing (2), a drive shaft (7) for rotating the centrifugal drum (3), a suspension supply means (10), a discharge means (22) for the classified suspension, a cleaning device, a discharge means (17) for the redispersed suspension generated during the cleaning and containing the sediment, and a grinding chamber (18) integrated into the wet classifying device, **characterized in that** the discharge means (17) for the redispersed suspension generated during the cleaning and containing the sediment opens into the grinding chamber (18) serving for grinding the coarse portion of the sediment in the redispersed suspension.

2. The wet classifying device according to claim 1, **characterized in that** the grinding chamber (18) is arranged below the centrifugal drum (3).

3. The wet classifying device according to claim 1 or 2, **characterized in that** the grinding means includes a rotating element, especially a rotating disc (19), as well as a plurality of grinding beads (20).

4. The wet classifying device according to claim 3, **characterized in that** the rotating element sits on the drive shaft (7) for the centrifugal drum (3).

5. The wet classifying device according to one of the preceding claims, **characterized in that** the bottom (15) of the outer casing (2) is inclined towards the center and includes there the discharge means (17) into the grinding chamber (18).

6. The wet classifying device according to one of the preceding claims, **characterized in that** the centrifugal drum (3) has a discharge opening (16) for the redispersed suspension in the upper and lower range.

7. The wet classifying device according to one of the preceding claims, **characterized in that** the grinding chamber (18) has a central discharge means (21) for the processed redispersed suspension.

8. The wet classifying device according to one of the claims 3-7, **characterized in that** the rotating element (19) is controlled in such a manner that it rotates only during the cleaning phase of the wet classifying device.

9. The wet classifying device according to one of the claims 3-8, **characterized in that** the rotating element (19) is connected to the drive shaft (7) of the centrifugal drum by means of a speed-responsive clutch.

10. The wet classifying device according to one of the claims 4-8, **characterized in that** the rotating element is connected to the drive shaft (7) in a fixed manner.

## Revendications

1. Dispositif de classification humide sous la forme d'une centrifugeuse avec une carcasse extérieure (2) stationnaire, un tambour centrifuge (3) disposé verticalement dans la carcasse extérieure (2), un arbre d'entraînement (7) pour faire tourner le tambour centrifuge (3), une admission (10) pour la suspension, une évacuation (22) pour la suspension classifiée, un dispositif de nettoyage, une évacuation (17) pour la suspension re-dispersée, formée lors du nettoyage et contenant le sédiment et une chambre du broyeur (18) intégrée dans le dispositif de classification humide, **caractérisé en ce que** l'évacuation (17) pour la suspension re-dispersée, formée lors du nettoyage et contenant le sédiment, débouche dans la chambre du broyeur (18) servant pour le broyage de la fraction grossière du sédiment dans la suspension re-dispersée.

2. Dispositif de classification humide selon la revendication 1, **caractérisé en ce que** la chambre du broyeur (18) est disposée en dessous du tambour centrifuge (3).

3. Dispositif de classification humide selon la revendication 1 ou 2, **caractérisé en ce que** le broyeur présente un élément rotatif, en particulier un plateau tournant (19) ainsi qu'une pluralité de perles de broyage (20).

4. Dispositif de classification humide selon la revendication 3, **caractérisé en ce que** l'élément rotatif se trouve sur l'arbre d'entraînement (7) du tambour centrifuge (3).

5. Dispositif de classification humide selon une des revendications précédentes, **caractérisé en ce que** le fond (15) de la carcasse extérieure (2) est incliné vers le centre et présente à cet endroit l'évacuation (17) vers la chambre du broyeur (18).

6. Dispositif de classification humide selon une des revendications précédentes, **caractérisé en ce que** le tambour centrifuge (3) présente dans la région supérieure et inférieure une ouverture de sortie (16) pour la suspension re-dispersée.

7. Dispositif de classification humide selon une des revendications précédentes, **caractérisé en ce que** la chambre du broyeur (18) présente une évacuation centrale (21) pour la suspension re-dispersée préparée.

8. Dispositif de classification humide selon une des revendications 3 - 7, **caractérisé en ce que** l'élément rotatif (19) est commandé de manière à ne tourner que pendant la phase de nettoyage du dispositif de classification humide.

9. Dispositif de classification humide selon une des revendications 3 - 8, **caractérisé en ce que** l'élément rotatif (19) est relié à l'arbre d'entraînement (7) du tambour centrifuge par un accouplement dépendant de la vitesse de rotation.

10. Dispositif de classification humide selon une des revendications 4 - 8, **caractérisé en ce que** l'élément rotatif est relié de manière fixe à l'arbre d'entraînement (7).
